# FASCICULE DE BREVET EUROPEEN

(11) **EP 0 500 436 B1**
(45) Date de publication et mention de la délivrance du brevet: **01.05.1996**
(21) Numéro de dépôt: 92400408.8
(22) Date de dépôt: 17.02.1992
(51) Int. Cl.: B65D 6/14, B65D 6/04

(54) **Procédé de fabrication d'emballages bois à éléments comportant des surfaces imprimées contrecollées**
Verfahren zum Herstellen von Holzverpackungen mit bedruckten und geklebten Flächen enthaltenden Teilen
Method for manufacturing wooden packages with elements having printed pasted surfaces

(30) Priorité: 15.02.1991 FR 9102055; 03.09.1991 FR 9111079
(43) Date de publication de la demande: 26.08.1992
(73) Titulaire: Las, Joseph, F-66200 Latour bas Elne (FR); Caner, Gérard, F-66330 Cabestany (FR)
(72) Inventeur: Las, Joseph, F-66200 Latour bas Elne (FR); Caner, Gérard, F-66330 Cabestany (FR)

(56) Documents cités:
- FR-A- 2 151 206
- FR-A- 2 608 129

## Description

L'invention concerne le domaine des procédés de fabrication d'emballages légers en bois comportant des éléments de côté, de tête et de fond sur la surface desquels sont apposées des informations imprimées, publicitaires et techniques, concernant le produit que l'emballage en question doit contenir ainsi que l'identification de son fournisseur et/ou du distributeur.

Les procédés connus destinés à apposer lesdites informations sur les faces des éléments constitutifs de l'emballage, sont essentiellement de deux types :
a) ceux qui consistent à marquer directement, notamment par impression, les éléments, en bois traditionnel, constitutifs de l'emballage;
b) ceux qui consistent à fixer, par agrafage, des bandes, notamment de papier, préalablement imprimées.
Le premier procédé présente l'inconvénient lié directement à la qualité de la surface à traiter (rugueuse, irrégulière et absorbante) et à la nature même du bois (moisissure).
Le deuxième procédé présente l'inconvénient lié au coût de la main-d'oeuvre et à la tare irrégulière des emballages conçus totalement en bois naturel.
Un procédé pour la fabrication d'emballages légers, tels que des caisses ou des plateaux, à partir des éléments constitutifs découpés, est décrit dans le brevet FR-A-2151206.
Il consiste :
- à dérouler, en une feuille continue, de la grume de bois coupée à la longueur de l'emballage pour insérer cette feuille, après collage, entre deux feuilles de papier résistant, après interposition de feuillets métalliques de renfort;
- à découper, dans ce complexe, transversalement et en une seule pièce, le fond et les côtés longitudinaux et les retours des côtés,puis,longitudinalement, les têtes, et enfin les lattes constituant les liteaux;
- à réaliser, le long des lignes d'articulation situées entre les côtés et les retours, des gorges qui traversent à la fois le revêtement papier et une partie de l'âme-bois de manière à éviter la rupture de cette dernière lors du repliement des retours.
   Le but de l'invention en question, qui appartient au domaine de la découpe des éléments constitutifs de l'emballage dans un complexe bois-papier résistant, consiste à remèdier aux inconvénients suivants :
- chutes importantes dans les découpes traditionnelles;
- fils intermèdiaires d'armature empêchant d'apposer sur les côtés des publicités;
- glissement des emballages gerbés.

Alors que le procédé selon l'invention consiste :
a) à utiliser des panneaux de grandes dimensions et à contrecoller automatiquement, sur toute la surface desdits panneaux, d'un seul côté, des feuilles de papier pré-imprimées servant uniquement de support aux messages techniques et publicitaires et également à définir les lignes de découpe des éléments constitutifs de l'emballage :
   - le papier en question ne sert pas à la rigidité (il ne s'agit pas d'un panneau composite) mais uniquement à l'impression et il n'est choisi que sur ce seul critère;
   - le contrecollage automatique n'est possible que sur des panneaux plats et secs et qui présentent une certaine rigidité;
b) à découper un nombre d'éléments de côté, de tête et/ou de fond correspondant à un nombre d'emballages important (et non unitaire) pour permettre un gain de productivité conséquent (réduction du coût) et pour avoir l'affleurement parfait entre les bords des éléments découpés et ceux des feuilles pré-imprimées correspondantes, ce qui n'est pas réalisable avec des panneaux unitaires et encore moins sur un arrangement d'éléments tel que défini dans le brevet sus-mentionné (décollement des bords et des angles en cours de manipulation);
c) à solidariser entre eux les éléments de côté, de tête et de fond ainsi obtenus, associés à des tasseaux placés aux quatre coins, pour constituer l'emballage final.

Le but du procédé selon l'invention consiste à rendre totalement automatique (grandes séries) la fabrication des éléments constitutifs de l'emballage avec au moins une face imprimée en utilisant les techniques d'impression sur de grandes feuilles et de découpe dans de grands panneaux ainsi que l'assemblage desdits éléments sur les machines automatiques existantes.
Aucune de ces techniques n'est applicable au procédé décrit ci-avant :
- ni pour les grandes feuilles pré-imprimées à cause de l'emballage unitaire;
- ni pour le contrecollage automatique qui n'est pas applicable;
- ni pour la découpe en grande série à cause de l'emballage unitaire;
- ni pour le montage automatique en grande série sur des machines conventionnelles.
Le procédé en question, qui permet un gain de productivité important et qui permet d'obtenir des éléments d'une qualité irréprochable, semble nouveau et original comparé à l'art antérieur cité.

Les caractéristiques et les avantages de l'invention vont apparaître plus clairement à la lecture de la description détaillée qui suit d'un mode de réalisation préféré de l'invention donné à titre d'exemple non limitatif et représenté aux dessins annexés.
Sur ces dessins :
- la figure 1 est une vue de l'emballage final;
- la figure 2 est une vue d'un panneau contrecollé avant découpe.

L'emballage représenté à la figure 1 comporte :
- des éléments de côté, de tête (2) et de fond (3), par exemple en bois déroulé-séché ou en contreplaqué, sur lesquels ont été apposées, par contrecollage, à partir d'une contrecolleuse automatique, des feuilles (5), par exemple de papier, préalablement imprimées, par exemple en quadrichromie;
- des tasseaux (4) en bois, placés aux quatre coins de l'emballage; ces différents modules pouvant être agrafés ou collés entre eux.

L'ensemble représenté à la figure 2 comporte :
- un panneau (7) de la même matière que celle souhaitée pour les éléments de côté, de tête ou de fond et de dimensions multiples de celles desdits éléments;
- une feuille pré-imprimée (8) comportant un nombre d'impressions (6) égal au nombre entier d'éléments (1), (2) et/ou (3) entrant, en juxtaposition transversale et longitudinale, dans la surface de chaque panneau;
   ladite feuille présentant des lignes de découpe (9) et (10), transversales ou longitudinales, correspondant aux dimensions finales desdits éléments.
Pour un meilleur affleurement des bords extérieurs des panneaux, ceux-ci seront de dimensions légèrement supérieures à celles des feuilles pré-imprimées.
Le nombre d'éléments par panneau sera suffisant pour permettre un gain de productivité conséquent.
Lors de la découpe, on obtient l'affleurement parfait, avec un excellent collage, de la surface imprimée par rapport à celle de l'élément bois découpé.
Des éléments contrecollés peuvent être assemblés avec des éléments non contrecollés (autrement dit sans impression) réalisés séparément.
Le procédé selon l'invention consiste donc :
a) à contrecoller, au moyen d'une contrecolleuse automatique, sur toute la surface des panneaux (7), la feuille préimprimée (8);
b) à découper les éléments directement dans lesdits panneaux contrecollés selon les lignes (9) et (10);
c) à solidariser entre eux les éléments de côté (1), de tête (2) et de fond (3) ainsi obtenus, associés à des tasseaux (4) placés aux quatre coins, pour constituer l'emballage final.
Un panneau peut comporter des éléments d'un même type, (1) par exemple, ou une quelconque combinaison des éléments (1), (2) ou (3).
Les éléments (1), (2) ou (3) contrecollés peuvent être associés, dans le même emballage, à des éléments (1), (2) ou (3) non contrecollés.
Les éléments en bois déroulé-séché peuvent être combinés, pour constituer le même emballage, à des éléments en contreplaqué.

Bien entendu, l'invention n'est pas limitée aux modes de réalisation décrits et représentés pour lesquels on pourra prévoir d'autres variantes:
- dans les matériaux utilisés;
- les structures et les assemblages des éléments; sans pour celà sortir du cadre de l'invention.

## Revendications

1. Procédé de fabrication d'emballages légers en bois comportant des éléments de côté (1), de tête (2) et de fond (3) sur la surface desquels sont apposées des informations (6) imprimées, publicitaires et techniques, concernant le produit que l'emballage en question doit contenir ainsi que l'identification du fournisseur et/ou du distributeur;
caractérisé en ce qu'il consiste :
a) à contrecoller, au moyen d'une contrecolleuse automatique, sur toute la surface des panneaux (7) qui ont des dimensions multiples de celles des éléments de côté, de tête ou de fond entrant dans la composition desdits emballages, des feuilles pré-imprimées (8) comportant un nombre d'impressions (6) égal au nombre entier d'éléments de côté, de tête ou de fond, entrant, en juxtaposition transversale et longitudinale, dans la surface de chaque panneau (7);
b) à découper lesdits éléments directement dans lesdits panneaux contrecollés, selon des lignes (9 et 10), transversales et longitudinales, correspondant aux dimensions finales desdits éléments;
c) à solidariser entre eux les éléments de côté (1), de tête (2) et de fond (3) ainsi obtenus, associés à des tasseaux (4) placés aux quatre coins, pour constituer l'emballage final.

2. Procédé de fabrication, selon la revendication 1, caractérisé en ce que des éléments de côté (1), de tête (2) ou de fond (3), contrecollés, sont associés, dans le même emballage, à des éléments de fond, de côté ou de tête non contrecollés.

3. Procédé de fabrication, selon la revendication 1, caractérisé en ce que des éléments (1, 2, 3) en bois déroulé-séché sont combinés, pour constituer le même emballage, à des éléments (1, 2, 3) en contreplaqué.

## Claims

1. Manufacturing procedure of light wooden packages comprising side (1), head (2) and base (3) elements, where advertising and technical information printed onto sheet members (6) are affixed to said elements, said information concerning the package's product as well as the identification of the purveyor and/or distributor thereof;
characterized in that it comprises the steps of:
a) adhering, by means of an automatic sizing machine a pre-printed sheet (8), to panels (7) having an extent of multiple size of said side (1), head (2) and base (3) elements constituting said packages, said pre-printed sheet (8) comprising a number of prints (6) corresponding to the number of side, head or base elements, said prints being adjacent transversally or longitudinally on the surface of each panel (7);
b) cutting said panels having a sheet adhered thereof into sections along the lines (9) and (10), transversally and longitudinally in agreement with the final dimension of said elements;
c) assembling said side (1), head (2) and base (3) elements holding them in position together with corner pieces (4) in order to constitute the final package.

2. Manufacturing procedure, as per the claim 1, characterized in that the side (1), head (2) or base (3) elements with sheet material adhered thereof are associated in the same package, to side, head or base elements without sheet material.

3. Manufacturing procedure, as per the claim 1, characterized in that the elements (1,2,3) in unrolled-dried wood are combined, with elements (1,2,3) of laminated ply wood to form a single package.

## Patentansprüche

1. Verfahren zur Herstellung leichter Verpackungen aus Holz, welche aus seitlichen Bestandteilen (1), einem Kopfteil (2) und einem Boden (3) bestehen, wobei auf der Oberfläche dieser technische und Werbeinformationen (6) aufgedruckt sind, welche sich auf den Inhalt der Verpackungen und dem Hersteller/Vertreiber beziehen, dadurch gekennzeichnet, daß dieses Verfahren folgende Phasen aufweist:
a) Aufklebung, mittels einer automatischen Verleimmaschine, von vorgedruckten Blättern (8) auf die gesamte Oberfläche der Paneelen (7), welche ein vielfaches Maß des Masses der seitlichen Bestandteile (1), des Kopfstückes (2) und des Bodens (3), welche die Verpackung zusammenstellen, aufweisen, wobei die Anzahl der Aufdrucke (6) gleich der Anzahl der seitlichen Bestandteile, der Kopfteile oder der Böden ist, und wobei diese Aufdrucke längs und quer eines jeden Paneels (7) aneinandergereiht sind;
b) Schnitt und Trennung, zusammen mit den vorgedructen Blättern verleimten Paneelen, der genannten Verpackungsbestandteile, wobei seitliche und querliegende Schnittlinien (9) und (10) gefolgt werden, so daß die Endmaße der genannten Verpackungsbestandteile erhalten werden;
c) Verbindung untereinander der so erhaltenen seitlichen Verpackungselemente (1), Kopfteile (2) und Böden (3), mittels Eckleisten (4), die an den vier Ecken angebracht werden, um so die fertiggestellten Verpackungen zu erhalten.

2. Herstellungsverfahren nach Anspruch 1, dadurch gekennzeichnet, daß in der gleichen Verpackung die verleimten seitlichen Bestandteile (1), die Kopfteile (2) und die Böden (3) mit seitlichen Bestandteilen, Kopfteilen und Böden verbunden sind, die nicht verleimt sind.

3. Herstellungsverfahren nach Anpruch 1, dadurch gekennzeichnet, daß Verpackungsbestandteile (1, 2, 3) aus gewalztem Holz mit Bestandteilen (1, 2, 3), aus Furnierholz, verbunden werden, um eine einzige Verpackung zusammenzustellen.
